# EUROPÄISCHE PATENTSCHRIFT

(11) **EP 4 380 742 B1**
(45) Veröffentlichungstag und Bekanntmachung des Hinweises auf die Patenterteilung: **27.11.2024**
(21) Anmeldenummer: 22761976.4
(22) Anmeldetag: 03.08.2022
(51) Int. Cl.: B22D 11/06, B22D 23/00, B22D 41/00, B22F 9/08

(54) **WECHSELSYSTEM FÜR EINE TUNDISH-EINHEIT, TUNDISH-EINHEIT FÜR EIN WECHSELSYSTEM, VERDÜSUNGSANLAGE SOWIE VERFAHREN ZUM VERDÜSEN VON METALLSCHMELZE**
CHANGING SYSTEM FOR A TUNDISH UNIT, TUNDISH UNIT FOR A CHANGING SYSTEM, ATOMIZATION INSTALLATION AND METHOD FOR ATOMIZING METAL MELT
SYSTÈME DE CHANGEMENT POUR ENSEMBLE PANIER DE COULÉE, ENSEMBLE PANIER DE COULÉE POUR SYSTÈME DE CHANGEMENT, INSTALLATION D'ATOMISATION ET PROCÉDÉ D'ATOMISATION DE MÉTAL EN FUSION

(30) Priorität: 06.08.2021 DE 102021208605
(43) Veröffentlichungstag der Anmeldung: 12.06.2024
(73) Patentinhaber: SMS group GmbH, 41069 Mönchengladbach (DE)
(72) Erfinder: WEILAND, Peter, 44269 Dortmund (DE); RICHTER, Karsten, 46147 Oberhausen (DE); GELLINGS, Lukas, 41751 Viersen (DE)
(74) Vertreter: Kross, Ulrich
(86) Internationale Anmeldenummer: PCT/EP2022/071787
(87) Internationale Veröffentlichungsnummer: WO 2023/012207

(56) Entgegenhaltungen:
- DE-C1- 4 129 991
- US-A- 4 365 944

## Beschreibung

Die Erfindung betrifft ein Wechselsystem für eine Tundish-Einheit einer Verdüsungsanlage zum Verdüsen von metallenen Schmelzen für pulvermetallurgische Zwecke. Die Erfindung betrifft weiterhin eine Tundish-Einheit für ein solches Wechselsystem, eine Verdüsungsanlage sowie ein Verfahren zum Verdüsen von Metallschmelze.

Bei einer Verdüsungsanlage bzw. Pulververdüsungsanlage handelt es sich um eine Anlage, die aus Flüssigmetall mit Hilfe von Verdüsen in Schutzgasatmosphäre Pulver erzeugt. Dieses Pulver wird anschließend vom Gas abgeschieden und nachbehandelt.

Aus der DE 41 29 991 C1 ist eine Vorrichtung zum Herstellen von Metallpulver bekannt. Die bekannte Vorrichtung besitzt einen Vorratsbehälter für das schmelzflüssige Ausgangsmaterial, mindestens einen auswechselbaren Gießtrichter, mindestens eine Zerstäubungsanlage und mindestens einen darunter angeordneten Fallschacht für die Erstarrung des erzeugten Metallpulvers. Auf dem Fallschacht ist eine den Vorratsbehälter und den Gießtrichter umschließende Kammer angeordnet. Um den oder die Gießtrichter leichter auswechseln zu können, besitzt die Kammer im Bereich des Gießtrichters eine verschließbare seitliche Öffnung, an die eine Schleusenkammer für das Einführen mindestens eines Gießtrichters angesetzt ist. Auf Führungsschienen ist ein wahlweise in die Kammer einfahrbarer und vollständig in die Schleusenkammer zurückfahrbarer Wagen angeordnet, an dessen Unterseite eine der Anzahl der Gießtrichter entsprechende Anzahl von Zerstäubungsdüsen befestigt ist. Die Gießtrichter sind von oben auf den Wagen aufsetzbar. Der Fallschacht ist mit einer Kupplungseinrichtung versehen, die nach dem Positionieren der aus Gießtrichter und Zerstäubungsdüse bestehenden koaxialen Baugruppe über dem Fallschacht eine gasdichte Verbindung zwischen Fallschacht und Zerstäubungsanlage herstellt.

Bei dieser Vorrichtung soll der Gießtrichter ohne Belüftung des übrigen Teils der Vorrichtung auf einfache Art und Weise auswechselbar sein und außerdem soll eine exakte Positionierung von Gießtrichter und Zerstäubungsdüse möglich sein.

Bei dem Verfahren gemäß DE 41 42 991 C1 befindet sich immer ein Gießtrichter in einer Arbeitsstellung, während der andere Gießtrichter vorgewärmt wird. So ist es möglich, die Gießtrichter vor dem Einsatz auf eine optimale Arbeitstemperatur zu bringen. Die Entnahme und der Austausch der Gießtrichter aus der Kammer erfolgt jeweils paarweise, wozu naturgemäß das Verfahren unterbrochen werden muss.

Weiterer Stand der Technik ist aus den Veröffentlichungen DE 33 11 343 A1, DE 35 339 64 C1, DE 40 113 92 A1, DE 100 44 364 C1, DE 197 38 682 A1, WO 2018/189708 A1 und CN 109641276 A bekannt.

Naturgemäß ist der Austausch der Gießdüsen und/oder Gießtrichter aus Verschleißgründen von Zeit zu Zeit erforderlich. Wenn, wie bei dem Verfahren gemäß DE 41 29 991 C1, ein redundanter Gießtrichter bereitgestellt wird, ist nach verhältnismäßig kurzer Zeit eine Unterbrechung des Verdüsungsprozesses erforderlich, um weitere Verdüsungsaggregate in das System einzubringen. Der Betrieb der Verdüsungsanlage kann erst wieder aufgenommen werden, wenn wenigstens eines der Verdüsungsaggregate unter Schutzgasatmosphäre wieder Betriebstemperatur erreicht hat.

Der Erfindung liegt daher die Aufgabe zugrunde, ein Wechselsystem der eingangs genannten Art bereitzustellen, das einen quasi kontinuierlichen Betrieb einer Fertigungsanlage ermöglicht.

Die Aufgabe wird gelöst mit einem Wechselsystem mit den Merkmalen des Anspruchs 1. Vorteilhafte Ausgestaltungen des Wechselsystems ergeben sich aus den betreffenden Unteransprüchen.

Die Aufgabe wird weiterhin gelöst durch die Bereitstellung einer Tundish-Einheit gemäß Anspruch 14 zur Verwendung mit einem Wechselsystem gemäß der Erfindung.

Die Aufgabe wird schließlich gelöst durch die Bereitstellung einer Verdüsungsanlage mit einem Wechselsystem und mehreren Tundish-Einheiten gemäß der Erfindung sowie durch die Bereitstellung eines Verfahrens zum Verdüsen mit den Merkmalen des Anspruchs 23.

Insbesondere durch das Wechselsystem gemäß der Erfindung ist es möglich, Metallschmelze zu einem Metallpulver in einem quasi kontinuierlichen Verfahren bereitzustellen.

Nach einem Gesichtspunkt der Erfindung wird ein Wechselsystem für eine Tundish-Einheit einer Verdüsungsanlage zum Verdüsen von metallenen Schmelzen, insbesondere für pulvermetallurgische Zwecke, bereitgestellt, wobei das Wechselsystem wenigstens eine Kammer zur Aufnahme wenigstens einer ersten Tundish-Einheit in einer Arbeitsstellung umfasst, wobei die Kammer wenigstens einen Anschluss an eine Beschickungseinrichtung, vorzugsweise in Form einer Gießeinrichtung und wenigstens einen Anschluss an einen Verdüsungsturm oder einen Verdüsungsschacht aufweist, wobei das Wechselsystem weiterhin Mittel zur Bereitstellung wenigstens einer zweiten Tundish-Einheit in einer Bereitschaftsstellung innerhalb des Wechselsystems und wenigstens eine als Schleusenkammer ausgebildete Wechselstation zur Aufnahme und/oder Einbringung und/oder Entnahme wenigstens einer dritten Tundish-Einheit sowie ein Verschiebesystem umfasst, das so ausgebildet ist, dass die Einbringung und/oder Entnahme wenigstens einer Tundish-Einheit erfolgen kann, während sich eine Tundish-Einheit in der Arbeitsstellung befindet.

Um eine quasi kontinuierliche Verdüsung zu ermöglichen, kann die in der Arbeitsstellung befindliche Tundish-Einheit bzw. Verdüsungs-Einheit kontinuierlich mit flüssigem Metall gefüllt werden. Da es aufgrund der Standzeit der Düse erforderlich ist, mehrere Tundish-Einheiten bereitzustellen, in denen die Verdüsung erfolgen kann, ist erfindungsgemäß vorgesehen, mehrere Tundish-Einheiten in einem Wechselsystem zu organisieren. Erfindungsgemäß sind wenigstens drei, vorzugsweise jedoch vier Tundish-Einheiten in dem Wechselsystem vorgesehen. So kann immer eine Tundish-Einheit in Betrieb sein, während weitere Tundish-Einheiten gerade nachgerüstet oder vorgeheizt werden, um später gegen die in der Arbeitsstellung befindliche Tundish-Einheit ausgetauscht werden zu können.

Das Vergießen der Schmelze in die Tundish-Einheit und der Betrieb der Tundish-Einheit (auch als Verdüsungs-Einheit bezeichnet) erfolgt in einer Schutzgasatmosphäre.

Damit ein Austausch der Tundish-Einheiten unter Schutzgasatmosphäre erfolgen kann, umfasst das Wechselsystem gemäß der Erfindung wenigstens eine als Schleusenkammer ausgebildete Wechselstation zur Aufnahme und/oder Einbringung und/oder Entnahme wenigstens einer Tundish-Einheit.

Das Verschiebesystem des Wechselsystems gemäß der Erfindung ist vorzugsweise so ausgebildet, dass die Einbringung und/oder Entnahme wenigstens einer Tundish-Einheit erfolgen kann, während sich eine zweite und/oder weitere Tundish-Einheit in einer Bereitschaftsstellung befinden.

Die wenigstens eine Wechselstation kann beispielsweise über eine seitliche Öffnung an die Kammer angeschlossen sein.

Sowohl die Wechselstation als auch die Kammer sind vorzugsweise evakuierbar und können mit Inertgas bzw. Schutzgas geflutet werden.

Bei einer Ausführungsform des Wechselsystems gemäß der Erfindung ist vorgesehen, dass das Wechselsystem eine Vielzahl von Wechselstationen aufweist, die sich jeweils seitlich an die Kammer anschließen und von denen wenigstens eine, vorzugsweise alle als Schleusenkammern ausgebildet sind.

Bei einer besonders bevorzugten Variante dieses Wechselsystems ist vorgesehen, dass insgesamt vier Wechselstationen vorgesehen sind, die jeweils seitlich an die etwa mittig angeordnete Kammer angeschlossen sind. Die Wechselstationen können beispielsweise mit der Kammer ein Verschiebekreuz bilden. Jede Wechselstation bildet vorzugsweise eine Art Kreuzgang, der sich radial von dem Zentrum der Kammer erstreckt. In dem Zentrum der Kammer kann beispielsweise eine Tundish-Einheit in der Arbeitsstellung angeordnet sein. In zwei Wechselstationen kann jeweils eine Tundish-Einheit in der Bereitschaftsstellung vorgewärmt werden, wohingegen in einer Wechselstation eine Tundish-Einheit ausgetauscht werden kann.

Bei einem zweiten Ausführungsbeispiel gemäß der Erfindung umfasst das Wechselsystem einen in der Kammer angeordneten Drehtisch, der eine Vielzahl von Tundish-Einheiten aufnimmt. Diese Tundish-Einheiten können von einer Arbeitsstellung in mehreren Bereitschaftsstellungen drehbar sein.

Bei einer zweckmäßigen Ausgestaltung des Wechselsystems gemäß der Erfindung, welches einen Drehtisch umfasst, kann der Stellung einer Tundish-Einheit auf dem Drehtisch wenigstens eine Medienkupplung zugeordnet sein, die an eine komplementär ausgebildete Medienkupplung einer Tundish-Einheit anschließbar ist. An die Medienkupplung ist vorzugsweise eine Medienzufuhr für Strom, Kühlwasser, Inertgas etc. angeschlossen.

Zusätzlich oder alternativ kann in jeder Wechselstation wenigstens eine Medienkupplung vorgesehen sein, die an eine komplementär ausgebildete Medienkupplung einer Tundish-Einheit anschließbar ist.

Zweckmäßigerweise ist wenigstens eine Wechselstation evakuierbar ausgebildet.

Wenigstens eine Wechselstation kann über wenigstens einen Vakuum-Schieber mit der Kammer verbindbar sein bzw. über den Vakuum-Schieber von der Kammer trennbar sein.

Vorzugsweise sind alle Wechselstationen bezüglich der Kammer gasdicht absperrbar und evakuierbar. Dadurch ist es möglich, die Wechselstation verhältnismäßig zügig vor der Entnahme einer Tundish-Einheit mit Luft zu fluten.

Vorzugsweise sind die Anschlüsse an die Beschickungseinrichtung und an den Verdüsungsturm oder den Verdüsungsschacht als Vakuum-Schieber ausgebildet. Als Beschickungseinrichtung kann beispielsweise eine Vakuum-Induktions-Gießeinrichtung vorgesehen sein, an die das Wechselsystem gasdicht anschließbar ist.

Wenigstens eine der Wechselstationen ist vorzugsweise als Heizstation zur Vorwärmung wenigstens einer Tundish-Einheit ausgebildet.

Das Verschiebesystem gemäß der Erfindung kann Linearführungen umfassen, auf oder an welchen die Tundish-Einheiten verfahrbar angeordnet sind. Als Linearführungen können beispielsweise Führungsschienen vorgesehen sein, die als Gleitführungen oder zur Aufnahme fahrbarer Untergestelle der Tundish-Einheiten ausgebildet sein können.

Gegenstand der Erfindung ist weiterhin eine Tundish-Einheit zur Verwendung mit einem Wechselsystem der vorstehend beschriebenen Art, die ein Tundish-Gefäß umfasst, das einen Gießtrichter und eine Gießdüse aufnimmt, mit Mitteln zur Beheizung und/oder Kühlung des Gießtrichters und/oder der Gießdüse sowie mit wenigstens einer Medienkupplung, die komplementär zu wenigstens einer Medienkupplung des Wechselsystems ausgebildet ist.

Die Tundish-Einheit kann Gleitkufen oder wenigstens eine Gleitführung in der Unterseite einer Düsenplatte aufweisen. Alternativ kann die Tundish-Einheit ein fahrbares Untergestell aufweisen, das komplementär zu dem Verschiebesystem des Wechselsystems ausgebildet ist.

Um eine hinreichende Dichtigkeit zwischen einer Düsenplatte der Tundish-Einheit und einem Verdüsungsschacht-Schieber zu gewährleisten, kann beispielsweise vorgesehen sein, dass der Tundish-Behälter relativ zu dem Untergestell vertikal verlagerbar ist, um in der Arbeitsstellung der Tundish-Einheit eine vakuumdichte Verbindung zu dem Verdüsungs-Prozessraum, beispielsweise zu einem Verdüsungsturm oder zu einem Verdüsungsschacht herzustellen. Dadurch wird das Eintreten von Störgas in den Verdüsungsschacht-Prozessraum zuverlässig verhindert. Die vertikale Verlagerbarkeit des Tundish-Behälters relativ zu dem Untergestell bewirkt ein in- und außer Eingriff Bringen der Dichtung.

Die Tundish-Einheit kann über Inertgas betriebene Pneumatik Zylinder innerhalb des Verschiebesystems angehoben und abgesenkt werden. Um die Dichtigkeit zwischen Düsenplatte und Verdüsungsschacht-Schieber zu gewährleisten, wird die Tundish-Einheit in der Arbeitsstellung abgesenkt.

Alternativ kann vorgesehen sein, dass die Tundish-Einheit federnd auf einem Untergestell gelagert ist, derart, dass diese in der Arbeitsstellung mit einem Niederhalter des Wechselsystems zusammenwirkt. Die betreffende Station in der Kammer kann mit einem von einem Zylinder betriebenen Niederhalter ausgestattet sein. Die Tundish-Einheit wird dann durch den Niederhalter auf den Verdüsungsschacht-Schieber gedrückt. Vermöge der gefederten Lagerung der Tundish-Einheit kann diese sich beim Abheben des Niederhalters selbsttätig von dem Verdüsungsschacht-Schieber lösen.

Anstelle eines fahrbaren Untergestells kann die Tundish-Einheit wenigstens eine Gleitführung aufweisen, die mit entsprechenden Führungsmitteln des Verschiebesystems zusammenwirkt.

Vorzugsweise umfasst die Tundish-Einheit wenigstens ein Dichtmittel an der Unterseite einer Düsenplatte der Gießdüse, das mit einer Dichtfläche eines Verdüsungsschacht-Schiebers zusammenwirkt. Das Dichtmittel kann beispielsweise als Gleitdichtung oder Reibdichtung ausgeführt sein. Alternativ kann eine Steigung des Verschiebungssystems bzw. einer Linearführung vorgesehen sein, sodass sich die Tundish-Einheit über diese Steigung beim Positionieren durch ihr Eigengewicht auf die Dichtfläche des Verdüsungsschacht-Schiebers setzt.

Nach einem weiteren Gesichtspunkt der Erfindung wird eine Verdüsungsanlage mit einem Wechselsystem und mehreren Tundish-Einheiten der vorstehend beschriebenen Art bereitgestellt.

Die Verdüsungsanlage kann wenigstens einen ersten Verdüsungsturm umfassen, der an einen Anschluss der Kammer des Wechselsystems gasdicht anschließbar ist.

Bei einer besonders vorteilhaften Variante der Verdüsungsanlage gemäß der Erfindung ist vorgesehen, dass diese wenigstens einen zweiten Verdüsungsturm umfasst, wobei das Wechselsystem wahlweise an den ersten oder zweiten Verdüsungsturm anschließbar ist.

Ein weiterer Gesichtspunkt der Erfindung betrifft ein Verfahren zum Verdüsen von Metallschmelze zu einem Metallpulver in einer Verdüsungsanlage mit einem Wechselsystem für mehrere Tundish-Einheiten, wobei das Verfahren eine Zufuhr von schmelzflüssigem Metall aus einer Vakuum-Induktions-Gießeinrichtung als Beschickungseinrichtung in eine erste Tundish-Einheit in einer Arbeitsstellung innerhalb des Wechselsystems und das Verdüsen der Schmelze durch eine Gießdüse der Tundish-Einheit in einen darunter angeordneten Verdüsungsturm oder Verdüsungsschacht umfasst, während wenigstens eine zweite Tundish-Einheit in einer Bereitschaftsstellung vorgewärmt wird und wenigstens eine dritte Tundish-Einheit aus dem Wechselsystem entnommen oder in dieses eingebracht wird.

Das Verfahren umfasst zweckmäßigerweise die Verwendung eines Wechselsystems der vorstehend beschriebenen Art sowie vorzugsweise die Verwendung wenigstens einer Tundish-Einheit der vorstehend beschriebenen Art.

Bei dem Verfahren kann vorgesehen sein, die Zufuhr des schmelzflüssigen Metalls in Abhängigkeit des Metallspiegels in die in der Arbeitsstellung befindlichen Tundish-Einheit zu steuern. Dabei kann beispielsweise der Flüssigkeitsspiegel mittels einer Laser Abstandsmessung erfasst werden.

Die Erfindung wird nachstehend anhand mehrerer Ausführungsbeispiele unter Bezugnahme auf die beigefügten Zeichnungen erläutert.

Es zeigen:
- Figur 1: eine perspektivische Ansicht einer Verdüsungsanlage gemäß der Erfindung,
- Figur 2: eine perspektivische Ansicht eines ersten Ausführungsbeispiels des Wechselsystems gemäß der Erfindung,
- Figur 3: eine perspektivische Ansicht eines zweiten Ausführungsbeispiels des Wechselsystems gemäß der Erfindung
- Figur 4: eine Draufsicht auf das Wechselsystem gemäß Figur 2,
- Figur 5: eine Schnittansicht durch das Wechselsystem gemäß Figur 4,
- Figur 6: eine Draufsicht auf das Wechselsystem gemäß Figur 3 und
- Figur 7: eine Schnittansicht durch eine Tundish-Einheit gemäß der Erfindung.

Die in Figur 1 dargestellte Verdüsungsanlage 1 umfasst ein Wechselsystem 2, welches unterhalb einer nicht dargestellten Gießeinrichtung angeordnet ist. Das Wechselsystem 2 ist vakuumdicht an einen Verdüsungsturm 3 angeschlossen, in welchem flüssiges Metall zu Metallpulver für pulvermetallurgische Zwecke zerstäubt wird. Das Verdüsen erfolgt unter Inertgasatmosphäre. Das Pulver wird anschließend vom Gas abgeschieden und nachbehandelt. Die Abscheidung erfolgt über eine Zyklonstufe 4 und eine nachgeschaltete Filteranlage 5. Das abgeschiedene Metallpulver wird in verschiedenen Pulverbehältern 6 aufgefangen und anschließend einer weiteren Verwendung zugeführt.

Die Verdüsung des flüssigen Metalls erfolgt mit einer beispielsweise in Figur 7 dargestellten Tundish-Einheit 7, die einen Gießtrichter 8 und eine Gießdüse 9 umfasst. Der Gießtrichter 8 bildet einen Zwischenbehälter für das schmelzflüssige Metall, welches aus der nicht dargestellten Gießeinrichtung oberhalb des Wechselsystems 2 einer Tundish-Einheit 7 kontinuierlich zugeführt wird. Dabei wird der Flüssigkeitsspiegel innerhalb des Gießtrichters 8 mittels Laser und/oder Ultraschall erfasst. In Abhängigkeit des Flüssigkeitsspiegels ist die Steuerung einer Stopfenstange der Gießeinrichtung vorgesehen. Die Tundish-Einheit 7 umfasst einen Tundish-Behälter 10 mit einer Feuerfestauskleidung 11, die den Gießtrichter 8 einfasst. Der Gießtrichter 8 mündet in die Gießdüse 9, die in einer Düsenplatte 12 angeordnet ist. Bei der Darstellung gemäß Figur 7 steht die Gießdüse 9 nach unten über die Düsenplatte 12 hervor. Die Gießdüse 9 kann sich auch vollständig in die Düsenplatte 12 einfügen, was hinsichtlich der Abdichtung gegen einen Vakuum-Schieber-Flansch erforderlich sein kann.

Innerhalb der Feuerfestauskleidung 11 des Tundish-Behälters 10 ist eine Graphitheizung vorgesehen, deren Widerstands-Heizelemente 13 in die Feuerfestauskleidung 11 eingebettet sind. Auch die Gießdüse 9 ist teilweise von einer Feuerfestauskleidung 11 eingefasst, in die ebenfalls Widerstands-Heizelemente 13 eingebettet sind, die eine Düsenbeheizung bewirken. Die Tundish-Einheit 7 umfasst eine Gasdüse 28, die beiderseits an eine Inertgaszuführung 14 angeschlossen ist. Das aus der Gießdüse 9 austretende schmelzflüssige Metall wird mittels des über die Gasdüse 28 zugeführten Inertgases in den Verdüsungsturm 3 der Verdüsungsanlage 1 zu einem Pulver zerstäubt.

Bei dem beschriebenen Ausführungsbeispiel umfasst der Tundish-Behälter 10 ein fahrbares Untergestell, welches nur andeutungsweise in der Zeichnung dargestellt ist. Über die Räder 15 des Tundish-Behälters 10 kann dieser auf Schienen 16 des Wechselsystems 2 verfahren werden. Der Tundish-Behälter 10 umfasst weiterhin einen Ringraum 17, der mit Kühlwasser beaufschlagbar ist und einen Kühlmantel bildet, über den bedarfsweise der Gießtrichter 8 abkühlbar ist. Der Kühlmantel verhindert eine nicht wünschenswerte Miterwärmung des Prozessraums,

Im Folgenden wird auf die Figur 2 Bezug genommen, die ein erstes Ausführungsbeispiel des Wechselsystems 2 gemäß der Erfindung zeigt. Das Wechselsystem 2 umfasst eine vakuumdichte verschließbare Kammer 18, die einen oberen Anschluss 19 an eine Gießeinrichtung und einen unteren Anschluss 20 an den Verdüsungsturm 3 aufweist. Sowohl der obere Anschluss 19 als auch der untere Anschluss 20 sind über einen Vakuumschieber 21 verschließbar. Der obere Anschluss 19 bzw. der betreffende Vakuumschieber 21 ist mit einem auffahrbaren Balgvisier versehen, welcher an einen Kompensator bzw. Faltenbalg an die Gießeinrichtung bzw. einen Warmhalteofen der Gießeinrichtung ankoppelbar ist. Der Vakuumschieber 21 des unteren Anschlusses 20 ist als Verdüsungsschacht-Schieber ausgeführt, der ebenfalls ein auffahrbares Balgvisier umfasst.

Das Wechselsystem 2 umfasst vier Wechselstationen 22, die jeweils als Schleusenkammern ausgebildet sind und an seitliche Öffnungen der Kammer 18 angeschlossen sind. Die Wechselstationen 22 sind über Wechselschieber 23 jeweils vakuumdicht bzw. gasdicht relativ zu der Kammer 18 absperrbar. Die Wechselstationen 22, die vollständig evakuierbar sind und entsprechende Anschlüsse an ein Vakuumsystem aufweisen, sind über abnehmbare Deckel 24 zugänglich. Die Deckel 24 sind dicht verschließbar auf entsprechende Öffnungen 25 auf den Wechselstationen 22 angeordnet.

Die Wechselstationen 22 sind relativ zu der Kammer 18, die in dem beschriebenen Ausführungsbeispiel einen kreisrunden Querschnitt aufweist, kreuzweise angeordnet, sodass sich jede Wechselstation 22 mit einem Winkelabstand von 90° relativ zu der benachbarten Wechselstation 22 am Umfang der Kammer 18 erstreckt. Wie vorstehend bereits erwähnt, erstrecken sich durch die Wechselstationen 22 und die Kammer 18 Schienen 16 (siehe beispielsweise Figur 4) auf denen die innerhalb des Wechselsystems 2 angeordneten Tundish-Einheiten 7 verfahrbar sind.

Die Tundish-Einheiten 7 werden über einen nicht dargestellten Kran durch die Öffnungen 25 in die Wechselstationen 22 eingebracht, die jeweils auch als Heizstation zum Vorwärmen der Tundish-Einheiten 7 ausgebildet und jeweils mit entsprechenden Medienkupplungen ausgestattet sind.

Die Wechselstationen 22 sind über die gesamte Länge mit wechselbaren Feuerfest-Strahlungsschirmen ausgestattet. Die Wechselstationen 22 sind jeweils separat über Vakuumpumpen evakuierbar und können wahlweise mit Inertgas (Argon oder Stickstoff) oder mit Luft geflutet werden. Die Anzahl der Wechselstationen 22 ergibt sich aus der erforderlichen Aufheizzeit der Feuerfestauskleidung 11 der Tundish-Behälter 7 auf eine Temperatur zwischen 1700 und 1800 °C. Ab einer Temperatur von ca. 300 °C kann das Aufheizen der Tundish-Einheiten 7 nur unter Inertgas erfolgen, da sonst das Graphit der Tundish-Behälter Heizung verbrennen würde. Die Energie- und Medienversorgung der Tundish-Einheiten 7 erfolgt mittels Hochdruckschläuchen für Inertgas. Die Stromversorgung und Thermoelement-Leitungen sind als Kabel ausgeführt. Eine Kühlwasserversorgung erfolgt mittels Schläuchen.

Für die Linearbewegung und Positionierung der Tundish-Einheiten 7 innerhalb des Wechselsystems 2 sind Elektrozylinder oder Direktantriebe mit variabler, einstellbarer Geschwindigkeit und Wegmesssystemen vorgesehen.

Die in Figur 2 in der Kammer 18 angeordnete Tundish-Einheit 7 befindet sich in einer Arbeitsstellung, in welcher die Vakuumschieber 21 der oberen und unteren Anschlüsse 19, 20 geöffnet sind. Eine Tundish-Einheit 7 befindet sich in einer Wechselposition. Zuvor wurde mittels Inertgas die Graphitheizung der Tundish-Einheit 7 auf Temperaturen unterhalb von 300 °C heruntergekühlt. Der Wechselschieber 23 zu der betreffenden Wechselstation 22 ist geschlossen.

Bevor der Deckel 24 der betreffenden Wechselstation 22 geöffnet werden kann (in der Figur ist die Wechselstation 22 bereits im geöffneten Zustand dargestellt), wird die Wechselstation 22 evakuiert und mit Luft geflutet. Nach erfolgtem Wechselvorgang wird der Deckel 24 wieder geschlossen, es wird evakuiert, mit Inertgas geflutet und ein temperaturgesteuerter Aufheizprozess gestartet. Wenigstens zwei Tundish-Einheiten 7 befinden sich jeweils in einer Warmhaltestellung in den anderen Wechselstationen 22. Der Aufheizvorgang erfolgt temperaturgesteuert. Wie bereits vorstehend erwähnt, befindet sich eine Tundish-Einheit 7 in der Arbeitsstellung, d.h. in der Verdüsungsstellung.

Figur 3 zeigt ein zweites Ausführungsbeispiel gemäß der Erfindung. Gleiche Bauteile sind mit gleichen Bezugszeichen versehen. Das Wechselsystem 2 gemäß dem zweiten Ausführungsbeispiel umfasst eine Kammer 18 sowie eine über eine seitliche Öffnung angeschlossene Wechselstation 22, die ebenso mit einem Wechselschieber 23 von der Kammer 18 abtrennbar ist. Die Wechselstation 22 ist entsprechend den Wechselstationen gemäß dem ersten Ausführungsbeispiel ausgebildet.

Das Ausführungsbeispiel gemäß Figur 3 unterscheidet sich von demjenigen gemäß Figur 2 dadurch, dass in der Kammer 18 ein Drehteller 26 angeordnet ist, auf welchem eine Vielzahl von Tundish-Einheiten 7, in dem beschriebenen Ausführungsbeispiel vier Tundish-Einheiten, angeordnet sind. Der untere Anschluss 20 der Kammer 18 ist außermittig angeordnet. Der Drehteller 26 kann um eine Drehachse so verstellt werden, dass ein Wechsel der in der Arbeitsstellung befindlichen Tundish-Einheit 7 in eine Bereitschaftsstellung erfolgt, wobei eine weitere auf dem Drehteller 26 angeordnete Tundish-Einheit 7 in die Arbeitsstellung verbracht wird. Hierzu wird der Wechselschieber 23 geöffnet, die in der Arbeitsstellung befindliche Tundish-Einheit 7 wird über die in Figur 3 nicht dargestellten Schienen 16 in die Wechselstation 22 verfahren und eine in einer Bereitschaftsstellung befindliche Tundish-Einheit 7 wird über eine Rotation des Drehtellers 26 in die Arbeitsstellung verfahren. Wenn sich die Tundish-Einheit 7 in der Wechselposition innerhalb der Wechselstation 22 befindet, wird mittels Inertgas die Graphitheizung heruntergekühlt, und zwar auf Temperaturen unterhalb von 300 °C. Dabei ist der Wechselschieber 23 zu der Kammer 18 geschlossen. Danach wird die Wechselstation 22 evakuiert und mit Luft geflutet. Nach erfolgtem Wechselvorgang wird der Deckel 24 geschlossen, die Wechselstation 22 wird evakuiert und mit Inertgas geflutet. Dann wird der temperaturgesteuerte Aufheizprozess der Tundish-Einheit 7 gestartet. Nach erfolgtem Druckausgleich zur Kammer 18 wird der Wechselschieber 23 geöffnet. Die eingesetzte Tundish-Einheit 7 wird linear auf einen freien Platz des Drehtellers 26 positioniert. Die Tundish-Einheit 7 wird an eine Medienversorgung mittels einer nur andeutungsweise dargestellten Dockingstation 27 auf dem Drehteller 26 angekoppelt. Jeder Position auf dem Drehteller 26 ist eine Dockingstation 27 zugeordnet. Über die Dockingstationen 27 werden die Tundish-Einheiten 7 mit Medien versorgt. Wenigstens zwei Tundish-Einheiten 7 befinden sich in einer Bereitschaftsstellung auf dem Drehteller 26 in der ein Aufheizen und/oder Warmhalten auf 1700 °C bis 1800 °C erfolgt. Der Wechselschieber 23 befindet sich normalerweise im geschlossenen Zustand, dieser wird nur bei Entnahme und Bestückung einer Tundish-Einheit 7 geöffnet, um den Druckausgleich herzustellen.

Wie vorstehend bereits erwähnt, ist bei der Verbringung einer Tundish-Einheit 7 in die Arbeitsstellung eine Abdichtung zwischen der Düsenplatte 12 und dem Vakuumschieber 21 erforderlich. Der Vakuumschieber 21 stellt den unteren Anschluss 20 der Kammer 18 dar. Eine solche Abdichtung kann mittels entsprechender Gleitdichtungen oder Reibdichtungen zwischen der Düsenplatte einerseits und einer Dichtfläche dem Vakuumschieber 21 andererseits erfolgen.

Alternativ kann vorgesehen sein, dass die Tundish-Einheit 7 vertikal verlagerbar ist und in einer Arbeitsstellung absenkbar ist, sodass ein Dichtmittel an der Düsenplatte und/oder an dem Verdüsungsschieber-Flansch dabei miteinander in Eingriff gebracht werden. Die Tundish-Einheit 7 kann beispielsweise über Inertgas betriebene Pneumatikzylinder innerhalb des Schienensystems angehoben und abgesenkt werden. Um die Dichtigkeit zwischen der Düsenplatte 12 und dem Vakuumschieber 21 zu gewährleisten, wird die Tundish-Einheit 7 bei der Positionierung abgesetzt. Eine alternative Ausgestaltung der Tundish-Einheit 7 sieht vor, dass die Tundish-Einheit 7 federnd auf Rädern gelagert ist und in der Arbeitsstellung durch einen nicht dargestellten Niederhalter in einer abgedichteten Stellung gehalten wird. Der Niederhalter drückt die Düsenplatte 12 auf einen Flansch des Vakuumschiebers 21. Beim Abheben des Niederhalters kann sich die Tundish-Einheit 7 selbsttätig von dem Vakuumschieber 21 lösen.

Wie dies in Figur 1 schematisch dargestellt ist, kann die Verdüsungsanlage 1 mehrere Verdüsungstürme 3 aufweisen. Das Wechselsystem 2 kann wahlweise an den einen oder den anderen Verdüsungsturm 3 angeschlossen werden.

Die Verdüsungstürme 3 sind wassergekühlt. Diese können zudem zusätzlich mit elektrischer Wasservorwärmung ausgerüstet sein.

### Bezugszeichenliste

- 1: Verdüsungsanlage
- 2: Wechselsystem
- 3: Verdüsungsturm
- 4: Zyklonstufe
- 5: Filteranlage
- 6: Pulverbehälter
- 7: Tundish-Einheit
- 8: Gießtrichter
- 9: Gießdüse
- 10: Tundish-Behälter
- 11: Feuerfestauskleidung
- 12: Düsenplatte
- 13: Widerstandsheizelement
- 14: Inertgaszuführung
- 15: Räder
- 16: Schienen
- 17: Ringraum
- 18: Kammer
- 19: oberer Anschluss der Kammer
- 20: unterer Anschluss der Kammer
- 21: Vakuumschieber
- 22: Wechselstation
- 23: Wechselschieber
- 24: Deckel
- 25: Öffnung
- 26: Drehteller
- 27: Dockingstationen
- 28: Gasdüse

## Patentansprüche

1. Wechselsystem (2) für eine Tundish-Einheit (7) einer Verdüsungsanlage (1) zum Verdüsen von metallenen Schmelzen, insbesondere für pulvermetallurgische Zwecke, umfassend wenigstens eine Kammer (18) zur Aufnahme wenigstens einer ersten Tundish-Einheit (7) in einer Arbeitsstellung, wobei die Kammer (18) wenigstens einen Anschluss an eine Beschickungseinrichtung und wenigstens einen Anschluss an einen Verdüsungsturm (3) oder einen Verdüsungsschacht aufweist, Mittel zur Bereitstellung wenigstens einer zweiten Tundish-Einheit (7) in einer Bereitschaftsstellung innerhalb des Wechselsystems (2) weiterhin umfassend wenigstens eine als Schleusenkammer ausgebildete Wechselstation (22) zur Aufnahme und/oder Einbringung und/oder Entnahme wenigstens einer dritten Tundish-Einheit (7), sowie umfassend ein Verschiebesystem, das so ausgebildet ist, dass die Einbringung und/oder Entnahme wenigstens einer Tundish-Einheit (7) erfolgen kann, während sich eine Tundish-Einheit (7) in der Arbeitsstellung befindet.

2. Wechselsystem (2) nach Anspruch 1, **dadurch gekennzeichnet, dass** das Verschiebesystem so ausgebildet ist, dass die Einbringung und/oder Entnahme wenigstens einer Tundish-Einheit (7) erfolgen kann, während sich eine zweite und/oder weitere Tundish-Einheit (7) in einer Bereitschaftsstellung befindet.

3. Wechselsystem (2) nach einem der Ansprüche 1 oder 2, **dadurch gekennzeichnet, dass** wenigstens eine Wechselstation über eine seitliche Öffnung an die Kammer (18) angeschlossen ist.

4. Wechselsystem (2) nach einem der Ansprüche 1 bis 3, **dadurch gekennzeichnet, dass** eine Vielzahl von Wechselstationen (22) vorgesehen ist, die sich jeweils seitlich an die Kammer (18) anschließen und von denen wenigstens eine, vorzugsweise alle als Schleusenkammern ausgebildet sind.

5. Wechselsystem (2) nach einem der Ansprüche 1 bis 4, **gekennzeichnet durch** einen in der Kammer (18) angeordneten Drehteller (26), der eine Vielzahl von Tundish-Einheiten (7) aufnimmt.

6. Wechselsystem (2) nach Anspruch 5, **dadurch gekennzeichnet, dass** auf dem Drehteller (26) angeordnete Tundish-Einheiten (7) von einer Arbeitsstellung in mehrere Bereitschaftsstellungen drehbar sind.

7. Wechselsystem (2) nach einem der Ansprüche 5 oder 6, **dadurch gekennzeichnet, dass** jeder Stellung einer Tundish-Einheit (7) wenigstens eine Dockingstation 27 zugeordnet ist, die an eine komplementär ausgebildete Dockingstation 27 einer Tundish-Einheit (7) anschließbar ist.

8. Wechselsystem (2) nach einem der Ansprüche 1 bis 7, **dadurch gekennzeichnet, dass** wenigstens eine Wechselstation (22) wenigstens eine Dockingstation 27 aufweist, die an eine komplementär ausgebildete Dockingstation 27 einer Tundish-Einheit (7) anschließbar ist.

9. Wechselsystem (2) nach einem der Ansprüche 1 bis 8, **dadurch gekennzeichnet, dass** wenigstens eine Wechselstation (22) evakuierbar ausgebildet ist.

10. Wechselsystem (2) nach einem der Ansprüche 1 bis 9, **dadurch gekennzeichnet, dass** wenigstens eine Wechselstation (22) über einen Vakuum- Schieber (21) mit der Kammer (18) verbindbar ist.

11. Wechselsystem (2) nach einem der Ansprüche 1 bis 10, **dadurch gekennzeichnet, dass** die Anschlüsse an die Beschickungseinrichtung und an den Verdüsungsturm (3) oder den Verdüsungsschacht als Vakuum-Schieber (21) ausgebildet sind.

12. Wechselsystem (2) nach einem der Ansprüche 1 bis 11, **dadurch gekennzeichnet, dass** wenigstens eine Wechselstation (22) als Heizstation zu Vorwärmung wenigstens einer Tundish-Einheit (7) ausgebildet ist.

13. Wechselsystem (2) nach einem der Ansprüche 1 bis 12, **dadurch gekennzeichnet, dass** das Verschiebesystem Linearführungen umfasst, auf oder an welchen die Tundish-Einheiten (7) verfahrbar angeordnet sind.

14. Tundish-Einheit (7) zur Verwendung mit einem Wechselsystem (2) nach einem der Ansprüche 1 bis 13, umfassend einen Tundish-Behälter (10), der einen Gießtrichter (8) und eine Gießdüse (9) aufnimmt, mit Mitteln zur Beheizung und/oder Kühlung des Gießtrichters (8) und/oder der Gießdüse (9) sowie mit wenigstens einer Dockingstation 27, die komplementär zu wenigstens einer Medienkupplung des Wechselsystems (2) ausgebildet ist.

15. Tundish-Einheit (7) nach Anspruch 14, **gekennzeichnet durch** ein fahrbares Untergestell, das komplementär zu dem Verschiebesystem des Wechselsystems (2) ausgebildet ist.

16. Tundish-Einheit (7) nach Anspruch 15, **dadurch gekennzeichnet, dass** der Tundish-Behälter (10) relativ zu dem Untergestell vertikal verlagerbar ist.

17. Tundish-Einheit (7) nach einem der Ansprüche 14 oder 15, **dadurch gekennzeichnet, dass** der Tundish-Behälter (10) federnd auf einem Untergestell gelagert ist und in der Arbeitsstellung mit einem Niederhalter des Wechselsystems (2) zusammenwirkt.

18. Tundish-Einheit (7) nach Anspruch 14, **gekennzeichnet durch** wenigstens eine Gleitführung, die mit entsprechenden Führungsmitteln des Verschiebesystems zusammenwirkt.

19. Tundish-Einheit (7) nach einem der Ansprüche 14 bis 18, **gekennzeichnet durch** wenigstens ein Dichtmittel an der Unterseite einer Düsenplatte (12) der Gießdüse (9), das mit einer Dichtfläche an einem Vakuumschieber (21) im Bereich des unteren Anschlusses (20) der Kammer zusammenwirkt.

20. Verdüsungsanlage (1) mit einem Wechselsystem (2) und mehreren Tundish-Einheiten (7) nach einem oder mehreren der vorstehenden Ansprüche.

21. Verdüsungsanlage (1) nach Anspruch 20 mit wenigstens einem ersten Verdüsungsturm (3), der an einen Anschluss der Kammer (18) des Wechselsystems (2) gasdicht anschließbar ist.

22. Verdüsungsanlage (1) nach einem der Ansprüche 20 oder 21, **gekennzeichnet durch** wenigstens einen zweiten Verdüsungsturm (3), wobei das Wechselsystem (2) wahlweise an den ersten oder zweiten Verdüsungsturm (3) anschließbar ist.

23. Verfahren zum Verdüsen von Metallschmelze zu einem Metallpulver in einer Verdüsungsanlage (1) mit einem Wechselsystem (2) für mehrere Tundish-Einheiten (7), wobei das Verfahren eine Zufuhr von schmelzflüssigem Metall aus einer Gießeinrichtung als Beschickungseinrichtung in eine erste Tundish-Einheit (7) in einer Arbeitsstellung innerhalb des Wechselsystems (2) und das Verdüsen der Schmelze durch eine Gießdüse (9) der Tundish-Einheit (7) in einen darunter angeordneten Verdüsungsturm (3) oder Verdüsungsschacht umfasst, während wenigstens eine zweite Tundish-Einheit (7) in einer Bereitschaftsstellung vorgewärmt wird und wenigstens eine dritte Tundish-Einheit (7) aus dem Wechselsystem (2) entnommen oder in dieses eingebracht wird.

24. Verfahren nach Anspruch 23, **gekennzeichnet durch** die Verwendung eines Wechselsystems (2) nach einem der Ansprüche 1 bis 13.

25. Verfahren nach Anspruch 24, **gekennzeichnet durch** die Verwendung wenigstens einer Tundish-Einheit (7) nach einem der Ansprüche 14 bis 19.

26. Verfahren nach einem der Ansprüche 23 bis 25, **dadurch gekennzeichnet, dass** die Zufuhr des schmelzflüssigen Metalls in Abhängigkeit des Metallspiegels in der in der Arbeitsstellung befindlichen Tundish-Einheit (7) gesteuert wird.

## Claims

1. Changing system (2) for a tundish unit (7) of an atomisation plant (1) for atomisation of metal melts, particularly for metallurgical powder purposes, comprising at least one chamber (18) for reception of at least one first tundish unit (7) in a work setting, wherein the chamber (18) has at least one connection to a charging device and at least one connection to an atomisation tower (3) or an atomisation shaft, means for providing at least one second tundish unit (7) in a readiness setting within the changing system (2), further comprising at least one changing station (22), which has the configuration of a lock chamber, for reception and/or introduction and/or removal of at least one third tundish unit (7) as well as comprising a displacing system which is so constructed that the introduction and/or removal of at least one tundish unit (7) can take place while a tundish unit (7) is present in the work setting.

2. Changing system (2) according to claim 1, **characterised in that** the displacing system is so constructed that the introduction and/or removal of at least one tundish unit (7) can take place while a second and/or further tundish unit (7) is in a readiness setting.

3. Changing system (2) according to one of the claims 1 and 2, **characterised in that** at least one changing station is connected with the chamber (18) by way of a lateral opening.

4. Changing system (2) according to any one of claims 1 to 3, **characterised in that** a plurality of changing stations (22), which are respectively laterally connected with the chamber (18) and of which at least one, preferably all, has or have the configuration of lock chambers, is provided.

5. Changing system (2) according to any one of claims 1 to 4, **characterised by** a turntable (26) which is arranged in the chamber (18) and which receives a plurality of tundish units (7).

6. Changing system (2) according to claim 5, **characterised in that** tundish units (7) arranged on the turntable (26) are rotatable from a work setting to a plurality of readiness settings.

7. Changing system (2) according to one of claims 5 and 6, **characterised in that** associated with each setting of a tundish unit (7) is at least one docking station (27) which is connectible with a docking station (27), which is of complementary construction, of a tundish unit (7).

8. Changing system (2) according to any one of claims 1 to 7, **characterised in that** at least one changing station (22) comprises at least one docking station (27) which is of complementary construction, of a tundish unit (7).

9. Changing system (2) according to any one of claims 1 to 8, **characterised in that** at least one changing station (22) is constructed to be evacuatable.

10. Changing system (2) according to any one of claims 1 to 9, **characterised in that** at least one changing station (22) is connectible with the chamber (18) by way of a vacuum slide (21).

11. Changing system (2) according to any one of claims 1 to 10, **characterised in that** the connections with the charging device and the atomisation tower (3) or atomisation shaft are constructed as vacuum slides (21).

12. Changing system (2) according to any one of claims 1 to 11, **characterised in that** at least one changing station (22) is constructed as a heating station for preheating at least one tundish unit (7).

13. Changing system (2) according to any one of claims 1 to 12, **characterised in that** the displacing system comprises linear guides on or at which the tundish units (7) are movably arranged.

14. Tundish unit (7) for use with a changing system (2) according to any one of claims 1 to 13, comprising a tundish container (10) which receives a feeding head (8) and pouring nozzle (9), with means for heating and/or cooling of the feeding head (8) and/or the pouring nozzle (9) and with at least one docking station (27) constructed to be complementary with at least one media coupling of the changing system (2).

15. Tundish unit (7) according to claim 14, **characterised by** a movable subframe constructed to be complementary with the displacing system of the changing system (2).

16. Tundish unit (7) according to claim 15, **characterised in that** the tundish container (10) is vertically displaceable relative to the subframe.

17. Tundish unit (7) according to any one of claims 14 and 15, **characterised in that** the tundish container (10) is resiliently mounted on a subframe and in the work setting co-operates with a holding-down device of the changing system (2).

18. Tundish unit (7) according to claim 14, **characterised by** at least one sliding guide which co-operates with corresponding guide means of the displacing system.

19. Tundish unit (7) according to any one of claims 14 to 18, **characterised by** at least one sealing means at the lower side of a nozzle plate (12) of the pouring nozzle (9), the sealing means co-operating with a sealing surface at a vacuum slide (21) in the region of the lower connection (20) of the chamber.

20. Atomisation plant (1) with a changing system (2) and a plurality of tundish units (7) according to one or more of the preceding claims.

21. Atomisation plant (1) according to claim 20 with at least one first atomisation tower (3) which is gas-tightly connectible with a connection of the chamber (18) of the changing system (2).

22. Atomisation plant (1) according to one of claims 20 and 21, **characterised by** at least one second atomisation tower (3), wherein the changing system (2) is selectably connectible with the first or second atomisation tower (3).

23. Method for atomisation of metal melts to form a metal powder in an atomisation plant (1) with a changing system (2) for a plurality of tundish units (7), wherein the method comprises feed of molten metal from a casting device as charging device into a first tundish unit (7) in a work setting within the changing system (2) and atomisation of the melt via a pouring nozzle (9) of the tundish unit (7) in an atomisation tower (3) or atomisation shaft arranged thereunder while at least one second tundish unit (7) is preheated in a readiness setting and at least one third tundish unit (7) is removed from the changing system (2) or introduced thereinto.

24. Method according to claim 23, **characterised by** the use of a changing system (2) according to any one of claims 1 to 13.

25. Method according to claim 24, **characterised by** the use of at least one tundish unit (7) according to any one of claims 14 to 19.

26. Method according to any one of claims 23 to 25, **characterised in that** the feed of the molten metal is controlled in dependence on the metal surface in the tundish unit (7) present in the work setting.

## Revendications

1. Système de changement (2) pour une unité de poche de coulée (7) d'une installation de pulvérisation (1) pour la pulvérisation de métaux en fusion, en particulier à des fins de métallurgie des poudres, comprenant au moins une chambre (18) pour recevoir au moins une première unité de poche de coulée (7) en position de travail, la chambre (18) ayant au moins un raccord à un dispositif d'alimentation et au moins un raccord à une tour de pulvérisation (3) ou à un puits de pulvérisation, des moyens pour fournir au moins une deuxième unité de poche de coulée (7) en position de veille à l'intérieur du système de changement (2), comprenant également au moins une station de changement (22) formée comme une chambre de sas pour recevoir et/ou introduire et/ou retirer au moins une troisième unité de poche de coulée (7), ainsi qu'un système de déplacement conçu de manière à permettre l'introduction et/ou le retrait d'au moins une unité de poche de coulée (7) pendant qu'une unité de poche de coulée (7) est en position de travail.

2. Système de changement (2) selon la revendication 1, **caractérisé en ce que** le système de déplacement est conçu de manière à permettre l'introduction et/ou le retrait d'au moins une unité de poche de coulée (7) pendant qu'une deuxième et/ou une autre unité de poche de coulée (7) est en position de veille.

3. Système de changement (2) selon l'une des revendications 1 ou 2, **caractérisé en ce qu'**au moins une station de changement est reliée à la chambre (18) par une ouverture latérale.

4. Système de changement (2) selon l'une des revendications 1 à 3, **caractérisé en ce qu'**une pluralité de stations de changement (22) est prévue, chacune étant reliée latéralement à la chambre (18) et dont au moins une, de préférence toutes, est formée comme des chambres de sas.

5. Système de changement (2) selon l'une des revendications 1 à 4, **caractérisé par** un plateau tournant (26) disposé dans la chambre (18), qui reçoit une pluralité d'unités de poche de coulée (7).

6. Système de changement (2) selon la revendication 5, **caractérisé en ce que** les unités de poche de coulée (7) disposées sur le plateau tournant (26) peuvent être tournées d'une position de travail à plusieurs positions de veille.

7. Système de changement (2) selon l'une des revendications 5 ou 6, **caractérisé en ce que** chaque position d'une unité de poche de coulée (7) est associée à au moins une station d'amarrage 27 qui peut être raccordée à une station d'amarrage 27 complémentaire d'une unité de poche de coulée (7).

8. Système de changement (2) selon l'une des revendications 1 à 7, **caractérisé en ce qu'**au moins une station de changement (22) comprend au moins une station d'amarrage 27 qui peut être raccordée à une station d'amarrage 27 complémentaire d'une unité de poche de coulée (7).

9. Système de changement (2) selon l'une des revendications 1 à 8, **caractérisé en ce qu'**au moins une station de changement (22) est conçue pour être évacuée.

10. Système de changement (2) selon l'une des revendications 1 à 9, **caractérisé en ce qu'**au moins une station de changement (22) peut être reliée à la chambre (18) par un coulisseau à vide (21).

11. Système de changement (2) selon l'une des revendications 1 à 10, **caractérisé en ce que** les raccords au dispositif d'alimentation et à la tour de pulvérisation (3) ou au puits de pulvérisation sont conçus comme des coulisseaux à vide (21).

12. Système de changement (2) selon l'une des revendications 1 à 11, **caractérisé en ce qu'**au moins une station de changement (22) est conçue comme une station de chauffage pour préchauffer au moins une unité de poche de coulée (7).

13. Système de changement (2) selon l'une des revendications 1 à 12, **caractérisé en ce que** le système de déplacement comprend des guidages linéaires sur lesquels ou le long desquels les unités de poche de coulée (7) sont disposées de manière à pouvoir se déplacer.

14. Unité de poche de coulée (7) pour utilisation avec un système de changement (2) selon l'une des revendications 1 à 13, comprenant un récipient de poche de coulée (10) qui reçoit un entonnoir de coulée (8) et une buse de coulée (9), avec des moyens pour chauffer et/ou refroidir l'entonnoir de coulée (8) et/ou la buse de coulée (9) ainsi qu'au moins une station d'amarrage 27 conçue de manière complémentaire à au moins un raccord de média du système de changement (2).

15. Unité de poche de coulée (7) selon la revendication 14, **caractérisée par** un châssis mobile conçu de manière complémentaire au système de déplacement du système de changement (2).

16. Unité de poche de coulée (7) selon la revendication 15, **caractérisée en ce que** le récipient de poche de coulée (10) peut être déplacé verticalement par rapport au châssis.

17. Unité de poche de coulée (7) selon l'une des revendications 14 ou 15, **caractérisée en ce que** le récipient de poche de coulée (10) est monté de manière élastique sur un châssis et coopère en position de travail avec un dispositif de maintien du système de changement (2).

18. Unité de poche de coulée (7) selon la revendication 14, **caractérisée par** au moins un guidage coulissant qui coopère avec des moyens de guidage correspondants du système de déplacement.

19. Unité de poche de coulée (7) selon l'une des revendications 14 à 18, **caractérisée par** au moins un moyen d'étanchéité sur la face inférieure d'une plaque de buse (12) de la buse de coulée (9), qui coopère avec une surface d'étanchéité sur un coulisseau à vide (21) dans la zone du raccord inférieur (20) de la chambre.

20. Installation de pulvérisation (1) avec un système de changement (2) et plusieurs unités de poche de coulée (7) selon une ou plusieurs des revendications précédentes.

21. Installation de pulvérisation (1) selon la revendication 20 avec au moins une première tour de pulvérisation (3), qui peut être raccordée de manière étanche au gaz à un raccord de la chambre (18) du système de changement (2).

22. Installation de pulvérisation (1) selon l'une des revendications 20 ou 21, **caractérisée par** au moins une deuxième tour de pulvérisation (3), le système de changement (2) pouvant être raccordé au choix à la première ou à la deuxième tour de pulvérisation (3).

23. Procédé de pulvérisation de métal en fusion en une poudre métallique dans une installation de pulvérisation (1) avec un système de changement (2) pour plusieurs unités de poche de coulée (7), le procédé comprenant l'alimentation de métal en fusion à partir d'un dispositif de coulée comme dispositif d'alimentation dans une première unité de poche de coulée (7) en position de travail à l'intérieur du système de changement (2), et la pulvérisation de la fusion par une buse de coulée (9) de l'unité de poche de coulée (7) dans une tour de pulvérisation (3) ou un puits de pulvérisation disposé en dessous, tandis qu'au moins une deuxième unité de poche de coulée (7) est préchauffée en position de veille et qu'au moins une troisième unité de poche de coulée (7) est retirée ou introduite dans le système de changement (2).

24. Procédé selon la revendication 23, **caractérisé par** l'utilisation d'un système de changement (2) selon l'une des revendications 1 à 13.

25. Procédé selon la revendication 24, **caractérisé par** l'utilisation d'au moins une unité de poche de coulée (7) selon l'une des revendications 14 à 19.

26. Procédé selon l'une des revendications 23 à 25, **caractérisé en ce que** l'alimentation du métal en fusion est contrôlée en fonction du niveau de métal dans l'unité de poche de coulée (7) en position de travail.
